# FASCICULE DE BREVET EUROPEEN

(11) **EP 0 256 894 B1**
(45) Date de publication et mention de la délivrance du brevet: **18.10.1989**
(21) Numéro de dépôt: 87401184.4
(22) Date de dépôt: 26.05.1987
(51) Int. Cl.: F42B 5/05

(54) **Armes ou systèmes lanceurs, sans recul**
Rückstossfreie Geschütze oder Abschusssysteme
Recoilless arms or launching systems

(30) Priorité: 23.07.1986 FR 8610680
(43) Date de publication de la demande: 24.02.1988
(73) Titulaire: SOCIETE D'ETUDES DE REALISATIONS ET D'APPLICATIONS TECHNIQUES ( S.E.R.A.T.), F-75008 Paris (FR)
(72) Inventeur: Arene, François, F-75017 Paris (FR); Castagner, Bernard, F-77000 Esbly (FR); Waitzenegger, Claude, F-78590 Noisy le Roi (FR)
(74) Mandataire: Armengaud Ainé, Alain

(56) Documents cités:
- EP-A- 0 027 418
- DE-A- 2 553 201
- FR-A- 2 103 794

## Description

La présente invention concerne des perfectionnements apportés aux armes sans recul, tirables depuis un espace partiellement confiné et protégé, ainsi qu'à toutes les armes dont on veut limiter les effets ergonomiques d'environnement dûs au bruit, au choc, à la toxicité ou à la "signature" des gaz de propulsion.

Lors du tir d'un projectile, l'accélération est pratiquement toujours assurée par les effets de combustion d'une poudre. Lorsque les gaz générés par cette combustion (qui comprend au moins deux étapes : combustion puis détente, selon les lois connues de la thermodynamique), sortent de l'enceinte dans laquelle se produit le phénomène (tube de lancement, propulseur à tuyère, gargousse, "chambre" ...) (cas .gënéral usuel), ils créent des contraintes. Ces contraintes sont, en particulier, outre l'impulsion de recul :
- le bruit et les effets mécaniques de l'onde de pression ;
- la lueur (repérable par l'ennemi) ;
- les fumées nocives ;
- les effets thermiques;
- la toxicité éventuelle des gaz produits.

L'invention permet de supprimer ces inconvénients.

Elle peut notamment s'appliquer aux armes décrites dans les brevets suivants de la demanderesse: brevet français N_{°} 7 928 780 déposé le 22 novembre 1979 (FR-A 2 470 358), brevet français N° 8 217 460 déposé le 19 octobre 1982 (FR-A 2 534 681) et sa première addition N_{°} 8 506 939 du 7 mai 1985 (FR-A 2 581 748).

Ces publications décrivent une arme lanceur sans recul de projectiles, comportant une gargousse propulsive, placée en position centrale dans un tube et interposée entre d'une part le projectile et d'autre part un lest qui assure la compensation de l'impulsion de recul provoquée par le lancement du projectile.

La publication EP-A1 0 027 418 décrit un dispositif de ce type. Celui-ci présente l'inconvénient de comporter un piston séparant de façon étanche la charge propulsive du lest, qu'il faut freiner et arrêter à l'extrémité arrière du tube de lancement.

L'invention apporte des perfectionnements à ce type d'arme et elle est caractérisée en ce que le lest est constitué par un fagot de fils lungitudinaux dont les caractéristiques plastiques et aérodynamiques sont choisies de façon à ce que leur éjection n'apporte que des effets arrière limités et qui sont réunis à leur base de manière à assurer, au cours de leur parcours dans le tube, l'étanchéité arrière d'une chambre, de volume variable, située entre le projectile et le lest.

Les divers caractéristiques et avantages de l'invention ressortiront de la description faite ci-après en référence aux dessins qui en illustrent des exemples de réalisation non limitatifs.

Il est bien précisé qu'il s'agit uniquement d'exemples et que tous autres modes de construction, proportions, formes, matériaux, dispositions, peuvent être également utilisés sans sortir du cadre de l'invention.

L'exemple traité se rapporte plus spécialement à une arme individuelle antichar ou antiblindé portable d'infanterie, sans recul, tirable depuis un espace partiellement confiné.

Il est précisé que l'invention s'applique également, sans sortir de son cadre, quelle que soit sa vocation, lançant des projectiles, missiles ou roquettes, tirés coup par coup ou en rafale, tirée depuis l'épaule d'un tireur ou depuis un affût simple ou multiple, qui peut être monté sur un véhicule, un navire ou sur un aéronef.

### Sur les dessins annexés :

La figure 1 représente une vue en coupe longitudinale d'une arme antichar, sans recul, portable d'infanterie, selon l'invention ;
La figure 2 représente une vue en coupe longitudinale de la chambre centrale et de la gargousse, pendant la phase d'allumage de l'arme, sans recul, selon l'invention ;
La figure 3 représente une vue longitudinale de l'arme sans recul selon l'invention, aux environs de la fin du parcours du projectile dans ladite arme ;
La figure 4 représente une vue en coupe longitudinale de l'arme sans recul selon l'invention, après la sortie du projectile à la bouche, et la dispersion du lest antirecul objet de l'invention.

Le tube de lancement 1 de l'arme, figure 1, est préférentiellement réalisé en matériau composite, à base de fibre de verre, aramide, carbone ..., mis en oeuvre soit par enroulement filamentaire, soit par injection sur "tresse", soit par "pultrusion". Bien entendu, ce tube 1 peut aussi être réalisé en métal, tissu, structure "sandwich", ou tout autre.

Le tube de lancement 1 est équipé, en particulier d'un dispositif demise à feu 2, qui est préférentiellement soit à percussion, engendrant l'allumage de la gargousse 4 par percussion d'une amorce 11, soit à impulsion électrique, engendrant l'allumage de la gargousse 4 par décharge de pile dans un inflammateur 11, directement ou au travers d'un condensateur ou d'un élévateur de tension. Bien entendu, ce dispositif peut être d'un tout autre type (piézo-électrique, optoélectronique, ...) sans sortir du cadre de l'invention.

Le tube de lancement 1 de l'arme contient le projectile 3, d'une part et le lest divisé 5 d'autre part, ledit lest 5 jouant le rôle d'un piston arrière ; le projectile 3 et le lest 5, selon l'invention, délimitent la chambre centrale 22 de combustion dans laquelle est logée la gargousse 4.

Le projectile 3 comporte l'ogive contacteur 6, la charge militaire 7, la fusée à sécurités 8, le culot du corps arrière 9, l'empennage, de préférence dé- ployable, 10. Selon une des caractéristiques de l'invention, le culot du corps arrière 9 peut être creux d'où un meilleur réglage possible de la chambre centrale de combustion 22 selon l'invention, pour la gargousse 4, sans savoir à allonger le tube de lancement 1, ni réduire la stabilité (marge statique) du projectile.

Sans sortir du cadre de l'invention, le projectile 3 peut aussi comprendre tout autre équipement : capteur de détection ou de localisation, charge propulsive, guidage, déclencheur d'un fonctionnement subséquent, système pour attaque en survol, etc.

La gargousse 4 comprend une amorce ou un inflammateur 11, le propergol 12 contenu dans un étui 13 et un confinement selon l'invention en matière compressible 14 (par exemple, matériaux expansés ou mousse de polyéthylène, de polyuréthane, PVC, ...). C'est ce confinement qui assure, selon l'invention, l'évolutiohn préétablie du volume de la chambre centrale 22 de la gargousse 4 ; sans sortir du cadre de l'invention, la gargousse peut être introduite dans une poche extérieure 15, pour compléter ce confinement.

Sans sortir du cadre de l'invention, la gargousse 4 peut disposer d'une autre organisation lui assurant son caractère original d'être à volume évolutif.

Le lest divisé 5 comprend selon l'invention, un fagot de fils 16 (par exemple fils de polyamide, de polyéthylène, ...). Ces fils sont assemblés en tête 17, préférentiellement par soudure, collage, inhibage, serrage ...

Le lest divisé 5 selon l'invention peut aussi comprendre une semelle en matériau souple 18 (réalisée par exemple par trempage ou surmoulage, dans une résine polyuréthane, silicone ...), dans le but d'améliorer l'étanchéité arrière de la chambre de combustion de ladite gargousse 4, après éclatement de son confinement.

### Selon les figures 1 et 2 :

Le propergol 12 est allumé et a engendré des gaz, après l'initiation de l'amorce ou de l'inflammateur 11.

La paroi interne 19 du confinement compressible 20 est alors dilatée, et ledit confinement 20 est comprimé et résiste à l'élévation de pression interne.

Ainsi, le dispositif selon l'invention permet de retarder d'une manière préétablie l'accroissement de pression dans la chambre centrale 22, l'élévation et l'expansion des particules de propergol dans la chambre centrale, de volume variable, située entre le projectile 3 et le lest 5. Il assure notamment un meilleur allumage de l'ensemble des particules de propergol. Il en résulte un meilleur rendement du système et une meilleure reproductibilité des vitesses d'éjection du projectile.

### Selon les figures 1 et 3 :

La combustion du propergol 12 contenu dans la gargousse 4 a engendré des gaz qui remplissent ladite chambre centrale 22 selon l'invention ; ces gaz propulsent le projectile 3 et le lest 5 selon la loi de variation des quantités de mouvement.

La bonne tenue axiale des fils 16 du lest 5 selon l'invention permet une sortie régulière et axialisée dudit lest.

Enfin, en se référant à la figure 4, on observe, à gauche, que le projectile 3 sort du tube 1, et que son empennage 10 se déploie.

Du côté droit du dessin, on voit que le lest 5 sort aussi du tube, se déploie et éclate sous l'effet aérodynamique. La grande portance des fils 16 du lest selon l'inveniton assure, selon l'invention, un freinage rapide et une dispersion radiale satisfaisante.

Dans le cadres d'un tir avec un obstacle arrière placé à courte distance (2 ou 3 mètres par exemple), le rebondissement de ces fils 16 est très limité et ne peut blesser le tireur ; la zone de danger en arrière de l'arme selon l'invention est donc très réduite.

En définitive, l'arme selon l'invention permet d'avoir des effets faibles sur l'environnement, d'où, outre la compensation du recul par le moyen original et efficace des fils 16 selon l'invention :
- peu de bruit ;
- peu de fumée ;
- peu de gaz toxique ;
- peu d'effets mécaniques arrière.

Il demeure bien entendu que la présente invention n'est pas limitée aux exemples de réalisation décrits ci-dessus mais qu'elle en englobe toutes les variantes.

## Revendications

1. Arme ou système lanceur sans recul de projectile, du type comportant une gargousse propulsive (4), placée en position centrale dans un tube (1) et interposée entre, d'une part le projectile (3) et d'autre part un lest (5), ledit lest assurant une compensation de l'impulsion de recul provoquée par le lancement du projectile, caractérisé en ce que le lest est constitué par un fagot de fils longitudinaux (16) dont les caractéristiques plastiques et aérodynamiques sont choisies de façon à ce que leur éjection n'apporte que des effets arrière limités et qui sont réunis à leur base de manière à assurer, au cours de leur parcours dans le tube (1), l'étanchéité arrière d'une chambre (22), de volume variable, située entre le projectile (3) et le lest (5).

2. Arme ou système lanceur de projectile selon la revendication 1, caractérisé en ce que la réunion en fagot des fils de lest (16) capable d'assurer l'étanchéité de la chambre centrale (23) est réalisée par auto-soudure à chaud de leur base (17), ou par surmoulage d'une semelle en résine (18).

3. Arme ou système lanceur de projectile selon l'une quelconque des revendications 1 ou 2, caractérisé en ce que les fils de lest en fagot (16) sont réalisés en polyamide ou polyéthylène.

4. Arme ou système lanceur de projectile selon l'une quelconque des revendications précédentes, caractérisé en ce que la gargousse propulsive (4) comporte un confinement compressible (14) à volume évolutif prédéterminé pour fiabiliser et améliorer l'allumage, ce confinement étant réalisé en mousse de polyéthylène, polyuréthane ou chlorure de poly- vinyle, avec ou sans poche extérieure additionnelle.

5. Arme ou système lanceur de projectile selon l'une quelconque des revendications précédentes, caractérisé en ce que le projectile comporte un culot, ou corps creux, qui assure une extension de la chambre de combustion.

## Patentansprüche

1. Rückstoßfreie Waffe oder Geschoßabschußsystem, mit einer Treibladung (4), die zentral in einem Rohr (1) zwischen dem Geschoß (3) einerseits und einem Ballast (5) andererseits angeordnet ist, wobei der Ballast einen Ausgleich des durch die Abfeuerung des Geschoßes hervorgerufenen Rückstoßes gewährleistet, dadurch gekennzeichnet, daß _{J}n

der Ballast aus einem Bündel länglicher Fasern (16) besteht, deren plastische und aerodynamische Eigenschaften dergestalt gewählt sind, daß ihr Ausstoß lediglich begrenzte rückwärtsgerichtete Auswirkungen hat, und die an ihrer Basis dergestalt miteinander verbunden sind, daß während ihres Durchlaufes in dem Rohr (1) die Dichtheit einer zwischen dem Geschoß (3) und dem Ballast (5) angeordneten volumenvariablen Kammer (22) an ihrem hinteren Ende gewährleistet ist.

2. Waffe oder Geschoßabschußsystem nach Anspruch 1, dadurch gekennzeichnet, daß die Vereinigung der Fasern des Ballastes (16) zu einem Bündel, das die Dichtheit der Zentralkammer (22) gewährleistet, durch Wärmeselbstverschweißung an ihrer Basis (17) oder durch Anformung einer Platte aus Kunststoff (18) erzielt wird.

3. Waffe oder Geschoßabschußsystem nach Anspruch 1 oder 2, dadurch gekennzeichnet, daß die Fäden des Ballastbündels (16) aus Polyamid oder Polyethylen bestehen.

4. Waffe oder Geschoßabschußsystem nach einem der vorhergehenden Ansprüche, dadurch gekennzeichnet, daß die Treibladung (4) eine komprimierbare Hülle (14) mit einem vorgegebenen erweiterbaren Volumen aufweist, um die Zündung zu verbessern und ihre Zuverlässigkeit zu erhöhen, wobei die Hülle aus Polyethylen-, Polyurethan- oder Polyvinylchloridschaumstoff mit oder ohne zusätzlicher Außentasche besteht.

5. Waffe oder Geschoßabschußsystem nach einem der vorhergehenden Ansprüche, dadurch gekennzeichnet, daß das Geschoß einen Geschoßboden oder einen Hohlkörper aufweist, der eine Verlängerung der Brennkammer sicherstellt.

## Claims

1. Weapon or launcher system without projectile recoil, of the type having a propulsive charge (4), placed centrally in a tube (1) and interposed between, on the one hand the projective (3) and on the other a ballast (5), said ballast ensuring a compensation of the recoil impulsion caused by the launching of the projectile, characterized in that the ballast is constituted by a group of longitudinal wires (16), whose plastic and aerodynamic characteristics are chosen in such a way that their ejection only causes limited rearward effects and which are joined at their base in such a way as to ensure, during their passage in tube (1), the rear sealing of a variable volume chamber (22) located between the projectile (3) and the ballast (5).

2. Weapon or projectile launcher system according to claim 1, characterized in that the joining into a group of the wires (16) for ensuring the sealing of the central chamber (22) is brought about by the hot auto-welding of their base (17), or by potting a resin shoe (18).

3. Weapon or projectile launcher system according to either of the claims 1 and 2, characterized in that the group of wires (16) are made from polyamide or polyethylene.

4. Weapon or projectile launcher system according to any one of the preceding claims, characterized in that the propulsive charge (4) has a compressible confinement (14) with a predetermined evolutive volume for making reliable and improving the ignition, said confinement being made from polyethylene foam, polyurethane or polyvinyl chloride, with or without an additional outer pocket.

5. Weapon or projectile launcher system according to any one of the preceding claims, characterized in that the projectile has a base or hollow body ensuring an extension of the combustion chamber.
